# EUROPÄISCHE PATENTSCHRIFT

(11) **EP 1 935 325 B1**
(45) Veröffentlichungstag und Bekanntmachung des Hinweises auf die Patenterteilung: **05.01.2011**
(21) Anmeldenummer: 07019908.8
(22) Anmeldetag: 11.10.2007
(51) Int. Cl.: A47L 23/26

(54) **Mattenrahmen mit Leuchtmittel**
Mat frame with illumination device
Cadres de mats dotés de moyens d'éclairage

(30) Priorität: 21.12.2006 DE 202006019506 U
(43) Veröffentlichungstag der Anmeldung: 25.06.2008
(73) Patentinhaber: Erwin Müller GmbH, 49808 Lingen (Ems) (DE)
(72) Erfinder: Müller, Harald, 49808 Lingen (Ems) (DE)
(74) Vertreter: Engelmann, Kristiana

(56) Entgegenhaltungen:
- DE-U1-202006 003 452
- US-A1- 2001 036 072
- US-A1- 2006 082 465

## Beschreibung

Die Erfindung betrifft einen Mattenrahmen für Fußmatten nach dem Oberbegriff des Anspruchs 1. Derartige Fußmatten mit Mattenrahmen werden überwiegend im Objektbereich in Eingangszonen aber auch bei privaten Bauvorhaben eingesetzt, wo an den speziellen Benutzungszweck angepaßte Fußmatten mittels entsprechender Mattenrahmen bodenbündig aufgenommen werden können. Der Mattenrahmen hat dabei ein meist umlaufendes Begrenzungsprofil, das beispielsweise am Bodenaufbau verankert und dadurch eine Ausnehmung gebildet wird, in die die Fußmatte hineingelegt werden kann. In Ausnahmefällen umfaßt das Begrenzungsprofil die Fußmatte nicht an allen Seiten, sondern kann beispielsweise an einem Tür- oder Fensterrahmen fehlen, wenn dort z.B. eine als Anschlag dienende Winkelschiene vorhanden ist. Mattenrahmen erfüllen in der Praxis bisher meist funktionelle und weniger dekorative Zwecke.

Aus der US 2001/036072 A1 ist ein Profil zur Beleuchtung von Theatergängen und Treppenkanten bekannt, das einen mit Leuchtelementen bestückten inneren Hohlraum aufweist. Dieses Profil lässt sich im begehbaren oder sichtbaren Bereich öffnen, um die Leuchtelemente einzubauen oder auszutauschen.

Die US 2006/082465 A1 zeigt ferner eine Sicherheitsmatte mit einem Trittsensor, wobei über in den Mattenrahmen eingelassene Beleuchtungselemente signalisiert wird, ob die Matte von einer Person betreten wird. Die Beleuchtungselemente sind in einen rampenartigen umlaufenden Rand der Matte von außen eingelassen.

Der Erfindung liegt die Aufgabe zugrunde, den Nutzen derartiger Mattenrahmen zu erweitern. Diese Aufgabe wird erfindungsgemäß durch einen Mattenrahmen mit den Merkmalen des Anspruchs 1 gelöst.

Durch die Ausgestaltung des Begrenzungsprofils des Mattenrahmens mit einem inneren zur Innenseite offenen Hohlraum und der Anordnung von Leuchtmitteln auf einer Montageschiene in diesem Hohlraum sowie die lichtdurchlässige Ausbildung der Oberseite des Begrenzungsprofils kann der Mattenrahmen zusätzlich zu der Aufnahmefunktion für die Fußmatte durch die Lichtabgabe optische Funktionen erfüllen. Diese können zum einen dekorativer Art sein, es können aber auch Signalfunktionen übernommen werden, um die Aufmerksamkeit des Benutzers auf bestimmte Bereiche zu lenken. Auch kann durch die spezielle Ausgestaltung eine Ausleuchtung des Bodenbereichs an der Fußmatte erfolgen. Als Leuchtmittel im Sinne der Erfindung sind dabei jegliche in das Begrenzungsprofil integrierbare Beleuchtungsvorrichtungen zu verstehen, ggf. inklusive erforderlicher Verkabelungen, Stromzuführungen und/oder ggf. erforderlicher Energiezuführungen oder Speicher, wie beispielsweise Akkus. Bevorzugt sollen LEDs zum Einsatz kommen, da diese nur einen geringen Einbauraum benötigen und bei niedrigem Energiebedarf eine hohe Lichtausbeute gewährleisten. Die Anordnung der Leuchtmittel auf einer Montageschiene erleichtert die Montage und evtl. Wartung.

Weitere Vorteile und Einzelheiten der Erfindung ergeben sich aus den Unteransprüchen und in den Zeichnungen dargestellten Ausführungsbeispielen, die im folgenden erläutert werden; es zeigen:
- Fig. 1: eine Draufsicht auf einen erfindungsgemäßen Mattenrahmen, teilweise mit Matte,
- Fig. 2: eine Ansicht entsprechend Fig. 1 mit einem anderen Mattenrahmen,
- Fig. 3: eine Ansicht entsprechend Fig. 1 und 2 mit einem weiteren Mattenrah- men,
- Fig. 4: eine Detailvergrößerung des linken Begrenzungsprofils aus Fig. 1,
- Fig. 5: einen Schnitt in Richtung V - V durch den Gegenstand in Fig. 4,
- Fig. 6: den Gegenstand aus Fig. 5 beim Einsetzen der Montageschiene und
- Fig. 7: den Gegenstand aus Fig. 5 und 6, vollständig montiert.

Der in Fig. 1 dargestellte Mattenrahmen besteht aus vier Begrenzungsprofilstücken 1, die auf Gehrung geschnitten und über Eck miteinander zu einem rechtwinkligen Mattenrahmen verbunden sind. In dem Mattenrahmen kann, angedeutet durch einige Mattenstäbe 2 eine Fußmatte aufgenommen werden. Die Oberseite des Begrenzungsprofils 1 ist bereichsweise lichtdurchlässig ausgebildet, indem bei der dargestellten Ausführungsform einzelne runde Lichtaustrittsöffnungen 3 in Form von Durchbrechungen der Oberseite des Begrenzungsprofils 1 vorgesehen sind. Bei in dem Begrenzungsprofil 1 aufgenommenem Leuchtmittel erscheinen daher an der Oberseite des Mattenrahmens die Lichtaustrittsöffnungen 3 als einzelne runde Lichtpunkte.

Fig. 2 zeigt eine andere Ausführungsform des Mattenrahmens, bei dem die Lichtaustrittsöffnungen 3 langlochförmig ausgebildet sind, so daß sich entlang des Begrenzungsprofils 1 Lichtstreifen ergeben.

Fig. 3 schließlich zeigt eine weitere Ausführungsform, bei der die Lichtaustrittsöffnungen 3 ebenfalls langlochförmig ausgebildet sind, jedoch mit speziellen Abdekkungen versehen werden, die kreisförmig lichtdurchlässige Bereiche haben. Dadurch ergibt sich der Eindruck eng benachbarter, in Gruppen zusammengefaßter Lichtpunkte. Bei den beiden Ausführungsformen der Fig. 2 und 3 ist jeweils das untere, in Begehungsrichtung vordere Begrenzungsprofil 1 nicht mit lichtdurchlässigen Bereichen ausgebildet, so daß der Blick zum Mattenende (oben) gelenkt und nicht schon am Mattenbeginn gefesselt wird.

Die Fig. 4 bis 7 zeigen im Detail die besondere Ausgestaltung des Mattenrahmens anhand der Ausführungsform der Fig. 1. Fig. 4 zeigt dabei verkürzt das linke Begrenzungsprofil aus Fig. 1. In den Fig. 5 bis 7 ist dieses Profil im Schnitt durch eine Lichtaustrittsöffnung 3 dargestellt. Unterhalb der Lichtaustrittsöffnung 3 hat das Begrenzungsprofil 1 einen Hohlraum 4, der der Aufnahme von Leuchtmitteln 5 dient. Zwar wäre es grundsätzlich möglich, diese durch die Lichtaustrittsöffnungen 3 von oben einzusetzen, dieses ist jedoch bei kleinen Lichtaustrittsöffnungen 3 mit einem hohen Montageaufwand verbunden. Auch können dann kaum stabartige Leuchtmittel zum Einsatz kommen. Das Begrenzungsprofil ist zumindest einseitig offen. Zumindest eine Öffnungsseite befindet sich wie abgebildet an der der Fußmatte zugewandten Innenseite. Dies hat den Vorteil, daß vor dem Einlegen der Fußmatte eine Montage der Leuchtmittel 5 problemlos möglich ist, bei eingelegter Fußmatte die Öffnungsseite 6 jedoch verdeckt ist. Revisionen sind dabei jederzeit möglich, wozu lediglich die Fußmatte entfernt werden muß.

Um die Leuchtmittel 5 vorkonfektionieren zu können und eine schnelle Montage vor Ort zu ermöglichen, sind die Leuchtmittel 5 wie in Fig. 6 und 7 dargestellt bevorzugt auf einer Montageschiene 7 angeordnet. Bei der dargestellten Ausführungsform sind die Leuchtmittel 5 in Form von LEDs auf der Montageschiene 7 angebracht. Die Montageschiene 7 ist bevorzugt so ausgebildet, daß sie wie in Fig. 6 dargestellt von der Öffnungsseite 6 in das Begrenzungsprofil einschiebbar ist. Vorzugsweise kann sie wie dargestellt mit dem Begrenzungsprofil 1 verrastet werden.

Es ist vorteilhaft, wenn die Montageschiene 7 wie dargestellt die Öffnungsseite 6 des Begrenzungsprofils 1 verschließt, um ein Eindringen von Schmutz, mechanische Beschädigungen etc. zu vermeiden. Aus diesem Grund und unabhängig davon auch aus Stabilitätsgründen ist die Montageschiene 7 dazu vorzugsweise abgewinkelt ausgebildet. Bei der dargestellten Ausführungsform hat sie eine L-Form, wobei der waagerechte L-Schenkel 7' zur Aufnahme der Leuchtmittel 5 dient und der senkrechte L-Schenkel 7" den Verschluß der Öffnungsseite 6 bildet.

Um ein sicheres Verrasten und eine leichte Montage zu ermöglichen, hat die Öffnungsseite 6 des Begrenzungsprofils 1 oben und unten jeweils eine Führungsschräge 16 und sich daran anschließende Rastausnehmungen 26. Die Montageschiene 7 gleitet beim Einsetzen mit entsprechend abgeschrägten Rastvorsprüngen 27 an den Führungsschrägen 16 entlang, bis die Rastvorsprünge 27 kraftarm und verkantungsfrei die Rastausnehmungen 26 erreichen. Dazu ist die Montageschiene 7 aus einem zumindest geringfügig federelastischen Material auszubilden. Zur Demontage der Montageschiene 7 kann mit einem schmalen Werkzeug, beispielsweise einem Schraubendreher, in den in Fig. 7 sichtbaren Spalt 8 eingegriffen und damit der Rastschenkel 7"' der Montageschiene 7 heruntergedrückt werden. Selbstverständlich kann eine Befestigung auch umgekehrt ausgestaltet werden, wobei einer oder mehrere Rastvorsprünge an dem Begrenzungsprofil und entsprechende Rastausnehmungen an der Montageschiene 7 vorzusehen sind.

Wie in Fig. 7 dargestellt ist, sind die Lichtaustrittsöffnungen 3 von oben mit lichtdurchlässigen Abdeckungen 9 verschließbar. Diese sind vorzugsweise von oben eindrückbar oder sogar einclipsbar ausgestaltet und können falls nötig nach Herausnahme der Montageschiene 7 vom Hohlraum 4 des Begrenzungsprofils 1 aus wieder herausgedrückt werden, z.B. für einen Austausch.

Vorzugsweise bestehen die Begrenzungsprofile 1 aus einem metallischen Material, insbesondere Aluminium und haben obenseitig wie in den Fig. 5 und 6 erkennbar eine Riffelung 11 zur Rutschhemmung. Für die Abdeckungen 9 wird als Material Polycarbonat bevorzugt.

Wie die Fig. 5 bis 7 zeigen, sind die Begrenzungsprofile 1 im unteren Bereich zur Innenseite hin nochmals abgewinkelt. Auf diesem Bodenwinkel 12 liegen mit im Mattenrahmen aufgenommener Fußmatte die Mattenstäbe 2 auf. Daß dieser Auflagebereich für die Mattenstäbe 2 tiefer als die Öffnungsseite 6 des Begrenzungsprofils 1 liegt, vereinfacht die Montage und Demontage der Montageschiene 7 mit den Leuchtmitteln 5. Außerdem sinkt durch die Mattenstäbe 2 von den Schuhsohlen der Benutzer losgelöster Schmutz nach unten bis auf den Bodenwinkel 12 und den übrigen Bodenbereich der Matte durch und dringt nicht so leicht über die Öffnungsseite 6 in den Hohlraum 4 des Begrenzungsprofils 1 ein, als wenn sich die Öffnung 6 und der Hohlraum 4 bis auf den Boden in gleicher Höhe der Auflage für die Mattenstäbe 2 erstrecken würde.

Der erfindungsgemäße Mattenrahmen vereint eine hohe Funktionalität mit einer optisch ansprechenden Gestaltung und vielen Verwendungsmöglichkeiten durch die Leuchtmittel. Selbst leuchtende Fluchtwegmarkierungen können problemlos in diesem Mattenrahmen vorgesehen sein, wenn z.B. Lichtaustrittsöffnungen 3 pfeilförmig in Richtung Ausgang weisen. Gegenüber herkömmlichen Mattenrahmen haben die dargestellten erfindungsgemäßen Mattenrahmen ein erheblich vergrößertes Anwendungsspektrum, sind jedoch ebenfalls auch vor Ort leicht montierbar und im Bedarfsfall auch schnell und ohne große Hilfsmittel reparierbar.

## Patentansprüche

1. Mattenrahmen für Fußmatten mit einem die Fußmatte zumindest im wesentlichen umfassenden Begrenzungsprofil (1), wobei die Oberseite des Begren- zungsprofils (1) zumindest bereichsweise lichtdurchlässig ausgebildet ist, **dadurch gekennzeichnet, dass** das Begrenzungsprofil (1) zumindest einseitig, zumindest auf der der Fußmatte zugegewandten Innenseite, offen ist und einen inneren Hohlraum (4) aufweist, in dem auf einer Montageschiene (7) angeordnete Leuchtmittel (5) aufgenommen sind, und dass Montageschiene (7) von der Öffnungsseite (6) in das Begrenzungsprofil (1) einsetzbar ist.

2. Mattenrahmen nach Anspruch 1, **dadurch gekennzeichnet, dass** die Montageschiene (7) am Begrenzungsprofil (1) verrastbar ist.

3. Mattenrahmen nach Anspruch 1, **dadurch gekennzeichnet, dass** die Montageschiene (7) die Öffnungsseite (6) des Begrenzungsprofils (1) zumindest im wesentlichen verschließt.

4. Mattenrahmen nach Anspruch 1 oder 3, **dadurch gekennzeichnet, dass** die Montageschiene (7) abgewinkelt ist.

5. Mattenrahmen nach Anspruch 4, **dadurch gekennzeichnet, dass** die Montageschiene (7) im wesentlichen L-förmig mit einem waagerechten L-Schenkel (7') zur Aufnahme der Leuchtmittel (5) und einem senkrechten L-Schenkel (7') zum Verschluss der Öffnungsseite (6) des Begrenzungsprofils (1) ausgebildet ist.

6. Mattenrahmen nach Anspruch 1 oder einem der Ansprüche 3 bis 5, **dadurch gekennzeichnet, dass** die Öffnungsseite (6) des Begrenzungsprofils (1) zumindest einseitig eine Führungsschräge (16) und eine sich daran anschließende Rastausnehmung (26) aufweist und dass die Montageschiene (7) einen entsprechenden Rastvorsprung (27) aufweist.

7. Mattenrahmen nach einem der vorhergehenden Ansprüche, **dadurch gekennzeichnet, dass** die Oberseite des Begrenzungsprofils (1) Lichtaustrittsöffnungen (3) aufweist.

8. Mattenrahmen nach Anspruch 7, **dadurch gekennzeichnet, dass** die Lichtaustrittsöffnungen (3) mit lichtdurchlässigen Abdeckungen (9) verschlossen sind.

9. Mattenrahmen nach Anspruch 8, **dadurch gekennzeichnet, dass** die Abdeckungen (9) in die Lichtaustrittsöffnungen (3) obenseitig bündig einclipsbar ausgestaltet sind.

## Claims

1. Matwell frame for door mats, having a boundary profile (1) which at least substantially surrounds the door mat, the upper side of the boundary profile (1) being designed to transmit light at least in a region or regions, **characterised in that** the boundary profile (1) is open on at least one side, at least on the inner side adjacent the door mat, and has an interior cavity (4) in which means of illumination (5) arranged on a mounting rail (7) are arranged, and **in that** the mounting rail (7) can be inserted in the boundary profile (1) from the open side (6).

2. Matwell frame according to claim 1, **characterised in that** the mounting rail (7) can be latched to the boundary profile (1).

3. Matwell frame according to claim 1, **characterised in that** the mounting rail (7) at least substantially closes off the open side (6) of the boundary profile (1).

4. Matwell frame according to claim 1 or 3, **characterised in that** the mounting rail (7) is angled.

5. Matwell frame according to claim 4, **characterised in that** the mounting rail (7) is of a substantially L-shaped form, having a horizontal arm (7') of the L to receive the means of illumination (5) and having a vertical arm (7') of the L to close off the open side (6) of the boundary profile (1).

6. Matwell frame according to claim 1 or one of claims 3 to 5, **characterised in that** the open side (6) of the boundary profile (1) has, on at least one side, a guiding bevel (16) and, following on therefrom, a latching recess (26), and **in that** the mounting rail (7) has a corresponding latching projection (27).

7. Matwell frame according to one of the preceding claims, **characterised in that** the upper side of the boundary profile (1) has openings (3) to emit light.

8. Matwell frame according to claim 7, **characterised in that** the openings (3) to emit light are closed off by light-transmitting coverings (9).

9. Matwell frame according to claim 8, **characterised in that** the coverings (9) are designed to be able to be clipped into the openings (3) to emit light in such a way as to be flush therewith at the top.

## Revendications

1. Cadre de tapis pour tapis de pied comprenant un profil de délimitation (1) entourant au moins sensiblement le tapis de pied, le côté supérieur du profil de délimitation (1) étant transparent au moins par zones, **caractérisé en ce que** le profil de délimitation (1) est ouvert au moins sur un côté, au moins sur le côté intérieur tourné vers le tapis de pied, et comprend une cavité intérieure (4) dans laquelle sont logés des moyens d'éclairage (5) disposés sur un rail de montage (7), et **en ce que** le rail de montage (7) peut être introduit depuis le côté d'ouverture (6) dans le profil de délimitation (1).

2. Cadre de tapis selon la revendication 1, **caractérisé en ce que** le rail de montage (7) peut être enclenché sur le profil de délimitation (1).

3. Cadre de tapis selon la revendication 1, **caractérisé en ce que** le rail de montage (7) ferme au moins sensiblement le côté d'ouverture (6) du profil de délimitation (1).

4. Cadre de tapis selon la revendication 1 ou 3, **caractérisé en ce que** le rail de montage (7) est coudé.

5. Cadre de tapis selon la revendication 4, **caractérisé en ce que** le rail de montage (7) est conçu sensiblement en forme de L et comprend une branche horizontale en L (7') destinée à loger les moyens d'éclairage (5) et une branche verticale en L (7') destinée à fermer le côté d'ouverture (6) du profil de délimitation (1).

6. Cadre de tapis selon la revendication 1 ou selon l'une quelconque des revendications 3 à 5, **caractérisé en ce que** le côté d'ouverture (6) du profil de délimitation (1) comprend au moins sur un côté un chanfrein de guidage (16) et un évidement à enclenchement (26) s'y raccordant et **en ce que** le rail de montage (7) comprend une partie saillante d'enclenchement (27).

7. Cadre de tapis selon l'une quelconque des revendications précédentes, **caractérisé en ce que** le côté supérieur du profil de délimitation (1) comprend des ouvertures de sortie de lumière (3).

8. Cadre de tapis selon la revendication 7, **caractérisé en ce que** les ouvertures de sortie de lumière (3) sont fermées par des couvercles transparents (9).

9. Cadre de tapis selon la revendication 8, **caractérisé en ce que** les couvercles (9) peuvent être fixés par un clip dans les ouvertures de sortie de lumière (3) dans l'alignement du côté supérieur.
